# FASCICULE DE BREVET EUROPEEN

(11) **EP 2 771 079 B1**
(45) Date de publication et mention de la délivrance du brevet: **03.02.2016**
(21) Numéro de dépôt: 12794381.9
(22) Date de dépôt: 26.10.2012
(51) Int. Cl.: A63B 21/005, A63B 22/02, A63B 69/00, A63B 69/06, A63B 69/16, A63B 24/00, A63B 23/04

(54) **MACHINE D'EXERCICE**
ÜBUNGSGERÄT
EXERCISE DEVICE

(30) Priorité: 27.10.2011 FR 1159739
(43) Date de publication de la demande: 03.09.2014
(73) Titulaire: Eracles - Technology, 60200 Compiègne (FR)
(72) Inventeur: VAUQUELIN, Aurélien, 60200 Compiegne (FR); VANNICATTE, Arnaud, 59188 Saint-Aubert (FR)
(74) Mandataire: Loyer & Abello
(86) Numéro de dépôt international: PCT/FR2012/052466
(87) Numéro de publication internationale: WO 2013/060999

(56) Documents cités:
- EP-A1- 2 255 851
- WO-A1-2007/043970
- WO-A1-2011/070322
- WO-A1-2011/083434

## Description

L'invention se rapporte au domaine des machines d'exercice. Plus particulièrement, l'invention se rapporte au domaine des machines à motorisation électrique conçues pour développer ou reconstituer la musculature d'un utilisateur et permettant notamment l'entrainement sportif ou la rééducation des muscles d'un utilisateur.

Parmi les machines d'exercice musculaire, il existe notamment les machines à poids et des machines à inertie.

Les machines à poids fonctionnent sur le principe de masses en fonte ou autre matériau qu'un utilisateur déplace en fournissant un effort pour contrer le poids des masses en fonte. Ces machines sont notamment les presses, les barres libres, les appareils à charge guidée etc.

Les machines à inertie fonctionnent de manière différente. Celles-ci consistent par exemple à mettre en mouvement un disque en fonte autour d'un axe de rotation. L'utilisateur doit donc fournir un effort adéquat pour vaincre l'inertie de la machine. Certaines machines fonctionnent avec le principe de mettre en mouvement un fluide avec un système d'ailettes. Bien que le fluide mis en mouvement possède une inertie, dans ces machines l'utilisateur doit vaincre principalement le frottement visqueux induit par les fluides. D'autres machines utilisent le principe du système à courant de Foucault pour générer ces frottements visqueux. Ces machines produisant des frottements visqueux sont notamment les machines de type rameur ou le vélo d'intérieur.

Le document WO2011/093434 décrit un dispositif d'exercice tel que décrit dans le préambule de la revendication 1.

Selon un mode de réalisation, l'invention fournit un dispositif d'exercice comportant
un élément de sollicitation destiné à être déplacé par la force d'un utilisateur,
un actionneur électrique comportant une partie mobile, l'élément de sollicitation étant lié à la partie mobile et l'élément de sollicitation étant apte à déplacer la partie mobile,
un calculateur apte à générer un signal de commande de l'actionneur électrique et
un capteur d'accélération couplé à la partie mobile pour mesurer l'accélération de la partie mobile et pour transmettre l'accélération mesurée au calculateur,
l'actionneur électrique étant apte à exercer une force sur l'élément de sollicitation par l'intermédiaire de la partie mobile en réponse au signal de commande,
dans lequel le calculateur est apte à générer le signal de commande en fonction de l'accélération mesurée de manière que la force exercée par l'actionneur électrique comporte une contribution d'inertie artificielle sensiblement proportionnelle à l'accélération mesurée par le capteur d'accélération.

Selon un mode de réalisation, le calculateur est apte à générer le signal de commande en fonction de l'accélération mesurée et un coefficient de proportionnalité et le calculateur est apte à faire varier le coefficient de proportionnalité en fonction d'au moins un paramètre choisi parmi la position, la vitesse et l'accélération de la partie mobile.

Selon un mode de réalisation, le calculateur est apte à générer le signal de commande de manière que la force exercée par l'actionneur électrique comporte une contribution de charge additionnelle présentant un sens prédéterminé.

Selon un mode de réalisation, le calculateur est apte à générer le signal de commande de manière que la contribution d'inertie artificielle soit orientée dans le même sens que la contribution de sens prédéterminé lorsque l'accélération mesurée est dans le sens opposé de la contribution de sens prédéterminé.

Selon un mode de réalisation, le calculateur est apte à générer le signal de commande de manière à annuler la contribution d'inertie artificielle lorsque l'accélération mesurée est dans le même sens que la contribution de sens prédéterminée de l'actionneur électrique.

Selon un mode de réalisation, la liaison entre l'élément de sollicitation et la partie mobile comporte un réducteur de vitesse pour démultiplier la force du moteur. Généralement, un tel réducteur génère une inertie réelle supplémentaire pour l'utilisateur qui actionne l'élément de sollicitation. Selon un mode de réalisation, la contribution d'inertie artificielle exercée par l'actionneur électrique peut compenser tout ou partie de l'inertie réelle supplémentaire générée par le réducteur.

Selon un mode de réalisation, le dispositif comporte un capteur de vitesse apte à mesurer la vitesse de la partie mobile et le calculateur est apte à générer le signal de commande de manière que la force exercée par l'actionneur électrique comporte une contribution de frottement visqueux sensiblement proportionnelle à la vitesse mesurée par le capteur de vitesse.

Selon un mode de réalisation, l'actionneur électrique est un moteur linéaire.

Selon un mode de réalisation, l'actionneur électrique est un moteur rotatif dans lequel la partie mobile comporte un rotor du moteur rotatif.

Selon un mode de réalisation, le capteur d'accélération comporte :
un codeur de position couplé à la partie mobile pour mesurer la position de la partie mobile, le codeur de position générant un signal de position,
des éléments de dérivation aptes à dériver le signal de position pour déterminer l'accélération de la partie mobile.

Selon un mode de réalisation, le dispositif d'exercice est sélectionné parmi le groupe comprenant les rameurs, les vélos d'intérieur, les barres de levage et les appareils de charge guidée.

Selon un mode de réalisation, la partie mobile comporte un arbre moteur monté en rotation, l'arbre moteur est couplé à un réducteur, une poulie est couplée au réducteur, un câble est fixé sur la poulie en une première extrémité du câble, le câble est fixé sur l'élément de manipulation en une seconde extrémité du câble et le câble est apte à s'enrouler sur la poulie.

Selon un mode de réalisation, le dispositif d'exercice comporte une interface homme-machine permettant à un utilisateur de régler un coefficient de proportionnalité entre l'accélération mesurée et la contribution d'inertie artificielle calculée.

Selon un mode de réalisation, le calculateur est apte à calculer la force à exercer de manière que la force à exercer par l'actionneur électrique comporte une contribution de charge additionnelle présentant un sens prédéterminé, l'interface homme-machine permettant à un utilisateur de régler la contribution de charge additionnelle indépendamment du coefficient de proportionnalité.

Selon un mode de réalisation, l'interface homme-machine permet à un utilisateur de régler la contribution de charge additionnelle à une valeur nulle.

Selon un mode de réalisation, l'élément de sollicitation est déplaçable dans une direction verticale et que le calculateur est apte à calculer la force à exercer en l'absence de force exercée par l'utilisateur de manière que la force à exercer par l'actionneur électrique comporte une contribution de charge par défaut compensant un poids propre de l'élément de sollicitation sans causer de déplacement spontané de l'élément de sollicitation en l'absence de force exercée par l'utilisateur.

Selon un mode de réalisation, l'invention fournit également un procédé de commande d'un dispositif d'exercice comprenant :
mesurer l'accélération d'une partie mobile d'un moteur électrique en réponse à la force d'un utilisateur exercée sur un élément de sollicitation lié à la partie mobile,
générer un signal de commande en fonction de l'accélération mesurée et
commander l'actionneur électrique avec le signal de commande de manière que la force exercée par l'actionneur électrique sur l'élément de sollicitation par l'intermédiaire de la partie mobile comporte une contribution d'inertie artificielle sensiblement proportionnelle à l'accélération mesurée

Une idée à la base de l'invention est de simuler sur une machine d'exercice, lors de l'utilisation de la machine par un utilisateur, une inertie différente de l'inertie réelle de la machine d'exercice à l'aide d'un actionneur électrique.

Une idée à la base de l'invention est de concevoir une machine qui permette de faire varier le poids et l'inertie indépendamment l'un de l'autre.

Certains aspects de l'invention partent de l'idée de simuler, sur la machine d'exercice, un poids supplémentaire à l'aide de l'actionneur électrique.

Certains aspects de l'invention partent de l'idée de simuler, sur la machine d'exercice, un frottement supplémentaire à l'aide de l'actionneur électrique.

Certains aspects de l'invention partent du constat que combiner les exercices de type « inertie » caractéristiques des machines à inertie et les exercices de type « poids » caractéristiques des machines à poids dans une unique machine permet un gain de place important et un investissement moins onéreux.

Certains aspects de l'invention partent de l'idée de générer des forces d'inertie supplémentaires lors de certaines phases d'un exercice musculaire effectué par l'utilisateur et d'annuler ces forces d'inertie dans les autres phases de l'exercice musculaire.

Certains aspects de l'invention partent de l'idée de générer des forces d'inertie sans charge fixe pour créer des sollicitations musculaires spécifiques à l'inversion du mouvement d'une masse lancée sur une trajectoire sensiblement horizontale, notamment l'inversion du mouvement d'un coureur.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.

Sur ces dessins :
- La figure 1 est une représentation schématique d'un dispositif d'exercice comportant un moteur.
- La figure 2 est une représentation schématique du système de commande du moteur représenté dans la figure 1.
- La figure 3 est un graphique de la position et de l'accélération en fonction du temps de la poignée décrite dans la figure 1 correspondant à une manipulation par l'utilisateur.
- La figure 4 est un graphique de la force exercée par le moteur lors d'une manipulation du dispositif de la figure 7.
- La figure 5 est un graphique de la force exercée par le moteur lors de la manipulation du dispositif conformément à la figure 3 correspondant à un premier type d'exercice.
- La figure 6 est un graphique de la force exercée par le moteur lors de la manipulation du dispositif conformément à la figure 3 correspondant à un second type d'exercice.
- La figure 7 est une représentation schématique d'une variante du dispositif d'exercice.
- La figure 8 est une représentation schématique partiellement en coupe d'un dispositif d'exercice comportant un moteur selon un autre mode de réalisation.
- La figure 9 est une représentation schématique fonctionnelle d'un système de commande du moteur représenté dans la figure 8.
- La figure 10 est une représentation schématique d'un exercice d'inversion du mouvement d'un coureur.
- La figure 11 est une représentation graphique du fonctionnement d'un comparateur à hystérésis pouvant être utilisé dans le système de commande de la figure 9.

Les figures 1 et 2 illustrent un dispositif d'exercice dans lequel peuvent être mis en oeuvre des procédés de commande conformes à l'invention. En référence à la figure 1, le dispositif d'exercice comprend un moteur électrique 1 qui peut entrainer en rotation un arbre 2 et exercer un couple sur l'arbre 2. Une poulie 3 est montée serrée sur l'arbre 2. Un câble 4 est fixé en sa première extrémité dans la gorge de la poulie 3. Ce câble 4 peut s'enrouler dans la gorge autour de la poulie 3. A la seconde extrémité 5 du câble est fixée une poignée 6 par l'intermédiaire de laquelle un utilisateur peut influencer le dispositif avec sa force musculaire lorsqu'il pratique des exercices musculaires.

Le moteur 1 comporte un codeur de position 10 qui mesure la position de l'arbre moteur 2. La position est transmise à une carte électronique 7 sous la forme d'un signal de position 9. Cette carte électronique 7 est adaptée à recevoir ce signal de position et utilise le signal de position 9 pour générer un signal de commande. Grâce à ce signal de commande, la carte électronique 7 commande le couple généré par le moteur 1 pour contrôler la force exercée par le moteur 1, laquelle est transmise au niveau de la poignée 6 par l'intermédiaire de la poulie 3 et du câble 4. Pour cela, la carte électronique 7 transmet le signal de commande au moteur 1 par la connexion 8. Ce signal de commande est reçu par un organe d'alimentation intégré dans le moteur 1 qui, à partir de ce signal de commande, fournit un certain courant au moteur 1. Le courant fourni par l'organe d'alimentation induit ainsi un couple sur la partie mobile 2 et donc par l'intermédiaire de la poulie 3 et du câble 4 une force sur la poignée 6. La force exercée par le moteur 1 est sensiblement proportionnelle au courant fourni par l'organe d'alimentation au moteur 1.

De nombreux procédés de commande peuvent être mis en oeuvre dans un tel dispositif afin de produire différentes sollicitations musculaires. Un premier exemple est de simuler la présence d'une masse prédéterminée suspendue à un câble, à savoir que le couple moteur exerce sur la poignée 6 une charge constante quant au sens et à l'intensité.

Lorsqu'un utilisateur manipule la poignée 6 au cours d'un exercice celui-ci s'oppose à la force du moteur 1 à l'aide de sa force musculaire. Par exemple, lors d'un exercice praticable avec ce dispositif, un utilisateur se positionne au-dessus du dispositif et effectue une traction de la poignée 6 depuis une position basse vers une position haute à l'aide de ses mains. Lors de ce déplacement vers le haut, l'utilisateur doit vaincre la force dirigée vers le bas exercée par le moteur 1 sur la poignée 6. Lorsque la poignée 6 arrive en position haute, l'utilisateur effectue le mouvement inverse et ramène la poignée 6 vers la position basse tout en étant toujours contraint par la même force soumise dans la même direction par le moteur 1. Lors de la descente, l'utilisateur accompagne et freine le déplacement de la poignée vers le bas. Le dispositif d'exercice simule ainsi une masse devant être alternativement soulevée et reposée par l'utilisateur

Durant cet exercice, le signal de position est transmis de manière continue à la carte électronique 7 qui calcule et transmet au moteur de manière continue le signal de commande correspondant. Ainsi, le dispositif commande l'effort généré par le moteur 1 tout au long de l'exercice.

Toutefois, un léger décalage peut être présent entre le moment où le codeur transmet la position et le couple exercé par le moteur 1 du fait du temps de réponse du moteur 1 au signal de commande et du temps de réponse de la carte électronique 7.

En référence à la figure 2, les moyens de commande du moteur vont maintenant être décrits plus précisément en référence à un deuxième exemple.

La carte électronique 7 comporte ici un microprocesseur 20. Un codeur de position 10 mesure la position de l'arbre du moteur 2, cette position est encodée en un signal de position qui est transmis via la connexion 38 au microprocesseur 20. Ainsi, dans un mode de réalisation cette mesure peut être émise toutes les 30ms et de préférence toutes les 5 ms. Dans ce microprocesseur 20, le signal de position est transmis à un organe de dérivation 13 via la connexion 18. L'organe de dérivation dérive le signal de position générant ainsi un signal de vitesse qui est transmis à un deuxième organe de dérivation 14 via la connexion 15. Le second organe de dérivation dérive le signal de vitesse générant ainsi un signal d'accélération. Le signal d'accélération est transmis via la connexion 17 à un module de calcul 12. Par ailleurs, le signal de position et le signal de vitesse sont respectivement transmis au module de calcul 12 via les connexions 11 et 16. Le module de calcul 12 calcule le signal de commande à fournir au moteur et le transmet au moteur via la connexion 19.

Plus précisément, le signal de commande est calculé à partir de l'accélération de sorte que la force exercée par le moteur 1 sur la poignée 6 comporte la charge dirigée vers le bas et une inertie artificielle prédéterminée.

Pour cela le module de calcul 12 prend en compte le cumul du couple exercé par le moteur 1 et l'inertie des pièces rotatives du dispositif reliées à ce moteur que sont l'arbre 2, la poulie 3, le câble 4 et la poignée 6.

En effet, lorsqu'un utilisateur manipule la poignée 6 : ${m}_{r} \times γ = {F}_{m} + {F}_{s}$

Où *Fₛ* est la force exercée par l'utilisateur sur la poignée 6, *Fₘ* est la force exercée par le moteur 1 sur la poignée 6 et commandée par le module de calcul 12, *mᵣ* est l'inertie des pièces mobiles ramenée sur la poignée 6 et la masse de la poignée 6 et *γ* est l'accélération de la poignée 6.

L'équation (1) correspond au principe fondamental de la dynamique appliqué à un système en translation. Toutefois, l'homme du métier comprendra que les couples exercés sur un système en rotation peuvent être modélisés de manière similaire.

La force exercée par le moteur *Fₘ* est composée de deux composantes induites par le signal de commande: une composante fixe *F_{ch}* représentant la charge et une composante proportionnelle à l'accélération *Fᵢ* qui représente l'inertie artificielle. Ainsi : ${F}_{m} = {F}_{ch} + {F}_{i}$

Ou la force *Fᵢ* est définie en fonction d'un coefficient de proportionnalité *k* : ${F}_{i} = - k \times γ$

Le coefficient *k* est un paramètre qui est programmé dans le module de calcul 12.

L'équation (1) peut se réécrire : $\left({m}_{r}+k\right) \times γ = {F}_{ch} + {F}_{s}$

De cette manière, si le coefficient de proportionnalité k utilisé pour produire le signal de commande est négatif, à savoir *-mᵣ* < *k* < 0, le dispositif simule une inertie inférieure à l'inertie réelle du dispositif, c'est-à-dire l'inertie des pièces rotatives du dispositif. Si le coefficient de proportionnalité k est positif, le dispositif simule une inertie plus importante que l'inertie réelle du dispositif.

L'utilisateur, par l'intermédiaire d'une interface utilisateur non représentée peut modifier les valeurs de la composante fixe *F_{ch}* et du facteur de proportionnalité *k* et ainsi déterminer le type d'effort avec lequel il souhaite s'exercer. Ainsi, il est possible de faire varier indépendamment la charge de l'inertie. Une large gamme de type d'exercices musculaires peut donc être proposée à l'utilisateur.

L'interface utilisateur est connectée au module de calcul 12 et est apte à recevoir des données sur la position, la vitesse, l'accélération ou des informations calculées à partir de ces données, par exemple, l'effort fourni ou la puissance dépensée. Ces données et informations sont calculées par le module de calcul 12 à partir des signaux d'accélération, de vitesse et de position transmis au module de calcul 12 respectivement par les connexions 17, 16 et 11. Avec ces données et ces informations, l'interface utilisateur peut solliciter sensoriellement l'utilisateur en affichant ces informations. L'utilisateur peut de cette manière suivre le niveau de son effort lors de ses exercices physiques. Cependant, ces sollicitations peuvent être de natures différentes, des sollicitations sonores sont par exemple envisageables. Par ailleurs, l'interface utilisateur comporte des organes de commande permettant à l'utilisateur de faire varier les valeurs de la composante fixe *F_{ch}* et du facteur de proportionnalité *k*, de préférence indépendamment l'une de l'autre. Ces organes de commande sont par exemple des boutons sur l'interface utilisateurs correspondant à des couples de composante fixe *F_{ch}* et de facteur de proportionnalité *k* prédéterminés. Ces couples définissent ainsi plusieurs types d'exercices. Un organe de stockage, par exemple une mémoire dans le module de calcul 12, permet de stocker ces informations et données. Grace à ce stockage, l'utilisateur peut suivre l'évolution de ses performances au cours du temps.

En référence aux figures 3, 5 et 6 plusieurs exemples particuliers d'exercices qui peuvent être produits par le dispositif présenté ci-dessus vont être décrits.

La figure 3 représente la position de la poignée 6 le long de l'axe z de la figure 1 et l'accélération de la poignée 6 en fonction du temps lors des sollicitations de traction de la poignée présentées en référence à la figure 1. La courbe en trait interrompu 21 représente la position de la poignée qui est mesurée par le codeur de position 10. La courbe continue 22 représente l'accélération correspondant à la courbe de position 21. Par convention, on a orienté l'axe z vers le bas sur la figure 1. Le point 24 de la courbe de position 21 correspond donc au moment où la poignée 6 est en position basse et le point 23 correspond à la position haute de la poignée.

A des fins d'illustration entre le point 23 jusqu'au point 25, la courbe de position 21 est sensiblement sinusoïdale. Ainsi l'accélération forme également, le long de cette période, une courbe sinusoïdale. Par la suite la courbe de position n'est plus sinusoïdale et donc l'accélération n'est plus sinusoïdale.

La figure 5 représente la force opposée par le moteur 1 à l'utilisateur en fonction du temps pour le même intervalle de temps que la figure 3. La courbe 28 est constante au niveau d'un seuil 26. En effet, la figure 5 correspond à un premier exercice où le module de calcul fourni un signal de commande au moteur de sorte que la force opposée à l'utilisateur est constante dans le temps. Pour cela, le module de calcul produit un signal de commande induisant une force ayant une composante de charge égale au seuil 26 et une composante d'inertie nulle. Dans cet exercice, l'utilisateur s'oppose donc uniquement à une charge fixe et à l'inertie réelle du système.

La figure 6 représente un second exercice qui utilise partiellement le principe du premier exercice présenté en référence à la figure 5. La courbe 40 représente la force générée par le moteur 1 au cours de cet exercice. Elle comporte deux phases : une phase haute 31 durant laquelle la courbe est constante au niveau du seuil 27 et une phase basse durant laquelle la courbe adopte la forme de la courbe d'accélération au niveau du seuil 27. En effet, l'utilisateur est soumis à une force de charge correspondant au seuil 27 lorsque l'accélération mesurée est positive, c'est à dire ici pendant des phases hautes 31 de la manipulation de la poignée où la poignée est proche de sa position haute 23. L'utilisateur est cependant soumis à un effort inertiel supplémentaire orienté dans le même sens que la force de charge lorsque l'accélération mesurée est négative, c'est à dire durant une phase basse 29 lorsque la poignée arrive en position basse 24 et que l'utilisateur décélère la descente et accélère ensuite pour effectuer une traction de la poignée vers la position haute 23. Cette phase basse correspond à la phase 30 durant laquelle l'accélération est négative. De cette manière, l'utilisateur est soumis à une inertie artificielle supplémentaire lorsqu'il arrive en position basse et souhaite remonter la poignée vers la position haute, c'est-à-dire au moment où sa sollicitation musculaire est la plus intense. Ainsi, le dispositif d'exercice permet de produire une sollicitation additionnelle qui s'oppose à l'utilisateur lors d'une inversion du sens du mouvement de cet utilisateur.

Pour la mise en oeuvre du second exercice, le module de calcul 12 applique un coefficient de proportionnalité *k* déterminé de manière suivante : $Si γ > 0 , k = 0$ $Si γ < 0 , k = + {k}_{0} , i . e . k > 0$

Où *k*₀ est une constante positive prédéterminée.

Les exercices décrits ci-dessus sont donnés à titre illustratif. En particulier, le module de calcul peut contrôler le coefficient de proportionnalité k de multiples façons. A titre d'exemple, le module de calcul peut faire varier le coefficient de proportionnalité en fonction de la position ou de la vitesse de la poignée. Ainsi, dans une variante, le dispositif d'exercice produit une composante d'inertie additionnelle lorsque la poignée atteint une certaine position. Dans une variante du dispositif d'exercice, cette composante d'inertie additionnelle est ajoutée lorsque la vitesse est dans un sens particulier. De cette manière une multitude d'exercices intéressants pour le développement musculaire peuvent être produits. Cela permet notamment de solliciter les muscles de l'utilisateur de manière plus intense lorsqu'ils sont dans une position particulière.

Dans une variante du dispositif présenté à la figure 1, l'arbre moteur 2 est relié à un réducteur de vitesse ayant un rapport de réduction r. La présence d'un tel réducteur permet de générer des forces relativement importantes tout en réduisant la taille du moteur, à des fins de miniaturisation du dispositif. La poulie 3 est fixée sur un arbre de sortie du réducteur. Dans cette variante, la présence d'un réducteur augmente fortement l'inertie réelle des pièces mobiles du moteur 1 ramenée à la poignée 6. L'inertie réelle du dispositif est également augmentée par l'inertie ramenée des pièces rotatives du réducteur. L'inertie du moteur et du réducteur ramenée à la sortie du réducteur Jₜₒₜ peut s'écrire : ${J}_{tot} = {J}_{red} + {r}^{2} ⁢ {J}_{mot}$
avec l'inertie du réducteur J_{red} et l'inertie réelle du moteur Jₘₒₜ. Ainsi, si le rapport de réduction r est important, l'inertie réelle du système est fortement augmentée. Ainsi, l'utilisation d'un facteur proportionnel *k* négatif permet dans cette variante de compenser tout ou partie de l'inertie induite par ce réducteur. Cette compensation est d'autant plus précise que l'accélération qui est mesurée pour engendrer la force d'inertie artificielle est l'accélération de l'arbre moteur 2, de sorte que cette mesure prend en compte l'effet du réducteur, effet qui consiste à augmenter par le rapport r l'accélération au niveau de l'arbre moteur 2 par rapport à l'accélération exercée sur la poignée 6.

Le dispositif d'exercice très simple décrit en référence aux figures 1 et 2 est donné à titre illustratif, l'invention n'est donc aucunement limitée à ce type de dispositif d'exercice. Notamment, l'invention peut être adaptée à tout type de machine d'exercice sollicitant n'importe quelle partie du corps. A titre d'exemple, l'invention peut être adaptée pour constituer un dispositif de type rameur, de vélo d'intérieur ou de barre de levage.

En référence à la figure 7 on a représenté un dispositif d'exercice 50 pour exercer les muscles des bras en traction et en poussée dans lequel des procédés de commande selon l'invention peuvent être mis en oeuvre.

Le dispositif 50 comporte deux leviers 53 qui peuvent être déplacés alternativement vers l'avant et vers l'arrière par un utilisateur. Les leviers 53 sont couplés chacun à un moteur électrique 54 qui est commandé par le dispositif de commande 55. Selon un mode de réalisation, les moteurs 54 sont commandés de manière à générer une force représentée par la courbe 33 de la figure 4. A des fins de simplification, le mouvement rotatif des leviers est approximé en un mouvement linéaire le long de l'axe x.

Ainsi, la figure 4 représente l'effort opposé à un utilisateur dans le cadre du dispositif d'exercice représenté sur la figure 7. La courbe 33 représente la force générée par le moteur et présente une valeur proportionnelle à la courbe d'accélération 30. On suppose qu'un utilisateur effectue des sollicitations le levier 53 de sorte que la position mesurée et l'accélération sont les mêmes que sur la figure 3, l'axe x remplaçant ici l'axe z. Dans ce type d'exercice, le dispositif de commande 55 soumet un signal de commande aux moteurs 54 qui n'induit pas de composante de charge. Seule une composante d'inertie artificielle est produite par les moteurs 54. Ainsi, l'effort subi par l'utilisateur est proportionnel à l'accélération et correspond donc à une inertie simulée sans charge qui est supérieure à l'inertie réelle du dispositif.

Ce type de sollicitation avec une inertie artificielle sans charge supplémentaire est aussi intéressant dans une machine d'exercice sollicitant les muscles des jambes. En effet, la sollicitation musculaire produite par le moteur lorsqu'il est commandé de cette manière correspond sensiblement à la sollicitation musculaire nécessaire pour inverser le mouvement d'un coureur sur un terrain horizontal. Un tel exercice est illustré sur la figure 10.

Sur la figure 10, le coureur 34 est initialement en train de courir à grande vitesse dans le sens de l'axe x, comme représenté schématiquement par le vecteur de vitesse 35. A la fin de l'exercice, le coureur 34 est en train de courir à grande vitesse dans le sens opposé à l'axe x, comme représenté schématiquement par le vecteur de vitesse 36. Au cours de l'exercice, le coureur 34 a donc dû freiner son mouvement jusqu'à l'arrêt, survenu par exemple au point x0, puis ré-accélérer dans l'autre sens. Les muscles du coureur 34 ont donc été sollicités au cours de cet exercice essentiellement pour vaincre l'inertie du coureur lui-même, orientée selon l'axe x. La force de gravité étant perpendiculaire au mouvement, elle ne crée pas de sollicitation musculaire particulière dans cet exercice, c'est-à-dire que la sollicitation musculaire spécifique à l'exercice est une sollicitation d'inertie pure. La machine d'exercice programmée pour produire ce type de sollicitation est d'autant plus avantageuse que cette situation d'inversion de course est très fréquente dans les sports de ballon, par exemple rugby ou football.

Similairement, un programme de commande associant la force d'inertie artificielle avec une charge constante permet de produire une sollicitation musculaire analogue à l'accomplissement du même exercice sur un terrain en pente.

Un dispositif permettant de simuler une force de frottement visqueux supplémentaire va maintenant être présenté. Le dispositif est similaire au dispositif décrit avec la figure 7 et comporte un microprocesseur ayant la même structure que le microprocesseur 20 du système de commande décrit dans la figure 2. La force exercée par le moteur comporte ici trois composantes. Les deux premières composantes correspondent à la composante de charge et à la composante d'inertie décrites ci-dessus. La troisième composante est une composante de frottement visqueux. Ainsi : ${F}_{m} = {F}_{ch} + {F}_{i} + {F}_{fv}$

Où la force *F_{fv},* correspondant à la composante de frottement visqueux, est définie en fonction d'un coefficient de proportionnalité *k*₂ et en fonction de la vitesse *v* de la poignée: ${F}_{fv} = {k}_{2} \times v$

La vitesse *v* est déterminée par le module de calcul 12 grâce au un signal de vitesse qui est transmis au module de calcul 12 via la connexion 16.

Ainsi, lorsque l'utilisateur déplace les leviers dans un sens, le moteur génère un couple sur le levier comprenant la composante de frottement visqueux proportionnelle à la vitesse de déplacement du levier en plus d'une composante d'inertie. Cette composante de frottement visqueux provoque une sollicitation supplémentaire qui s'oppose au sens du mouvement de l'utilisateur. De cette manière, le dispositif simule un frottement visqueux pouvant être produit par une machine comprenant un système à ailettes.

Le coefficient *k*₂ peut être une constante stockée dans la mémoire du microprocesseur 20. De la même manière que la composante d'inertie, le module de calcul 12 peut contrôler le coefficient de proportionnalité *k*₂ de multiples façons. A titre d'exemple, le module de calcul peut faire varier le coefficient de proportionnalité *k*₂ en fonction de la position de la poignée.

En référence aux figures 8 et 9, on va maintenant décrire une autre machine d'exercice 60 utilisant un moteur électrique. La machine 60 présente une forme relativement analogue à une machine à poids connue sous le nom de machine de squat (de l'anglais pour accroupissement). Mais elle peut fournir une palette de sollicitations musculaires bien plus étendue.

La structure de la machine comporte un socle métallique 61 posé au sol, montré en coupe sur la figure 8, et une colonne de guidage 62 fixée verticalement au socle 61. La surface supérieure du socle 61 constitue une plateforme 68 destinée à accueillir un athlète, par exemple en position debout comme illustré en ligne fantôme. Un chariot 63 est monté à coulissement sur la colonne 62 par des moyens de guidage non représenté, de manière à se translater verticalement le long de la colonne 62. Selon un mode de réalisation, le chariot 63 est une structure à quatre côtés qui entoure complètement la colonne 62, l'un et l'autre ayant une section carrée. Le chariot 63 porte des tiges de préhension 69 qui s'étendent au-dessus de la plateforme 68 et sont destinées à être en prise avec l'athlète, par exemple au niveau de ses épaules ou de ses bras ou de ses jambes selon l'exercice souhaité.

Une courroie de transmission 64 est montée dans la colonne 62 et s'étend entre une poulie folle 65 montée à pivotement au sommet de la colonne 65 et une poulie motrice 66 montée à pivotement dans le socle à l'aplomb de la colonne 62. La courroie 64 est une courroie crantée qui effectue un aller-retour en boucle fermée entre les poulies 65 et 66 de manière à être accouplée sans glissement à la poulie motrice 66. Le chariot 63 est solidarisé à une des deux branches de la courroie 64, par exemple au moyen de rivets 67 ou autres moyens de fixation, de sorte qu'il se trouve également accouplé sans glissement à la poulie motrice 66, toute rotation de la poulie 66 se traduisant par une translation verticale du chariot 63. De préférence, la courroie 64 est formée d'une bande crantée de type AT10 dont les deux extrémités sont fixées au chariot 63, de manière à fermer la boucle au niveau du chariot 63.

Un groupe moteur 70 est logé dans le socle 61 et couplé à la poulie motrice 66 par l'intermédiaire d'un réducteur de vitesse 71. Plus précisément, le réducteur de vitesse 71 comporte un arbre d'entrée 72 accouplé sans glissement à l'arbre moteur du groupe moteur 70, qui est représenté plus en détails sur la figure 9, et un arbre de sortie 73 qui porte la poulie motrice 66. Le réducteur de vitesse 71 impose un rapport de réduction r entre la vitesse de rotation w1 de l'arbre 72 et la vitesse de rotation w2 de l'arbre 73, à savoir wl/w2=r. Selon des modes de réalisation, le rapport de réduction r est choisi entre 3 et 100, et de préférence entre 5 et 30.

La machine 60 comporte également un pupitre de commande 74 qui peut être solidaire du socle 61 ou indépendant de celui-ci. De plus, un câble d'alimentation électrique 75 sort du socle 61 pour être relié au réseau électrique. La machine 60 ne nécessite pas une puissance électrique exceptionnelle et peut donc être alimentée par un réseau domestique courant.

La figure 9 représente plus précisément le groupe moteur 70 et son unité de commande 80, qui est également logée dans le socle 61. Le groupe moteur 70 comporte un moteur électrique 76, par exemple un moteur synchrone autopiloté, et un variateur de courant 77 qui pilote le courant d'alimentation 78 du moteur 76.

On rappelle que le moteur synchrone autopiloté présente un flux rotorique constant. Ce flux est créé par des aimants permanents ou des bobines montés dans le rotor, tandis que le flux statorique variable est créé par un enroulement triphasé permettant de l'orienter dans toutes les directions. La commande électronique de ce moteur consiste à contrôler la phase des ondes de courant de façon à créer un champ tournant, toujours en avance de 90° sur le champ des aimants, afin que le couple soit maximal. Dans ces conditions, le couple moteur sur l'arbre moteur 2 est proportionnel au courant statorique. Ce courant est précisément contrôlé en temps réel par l'unité de commande 80 par l'intermédiaire du variateur de courant 77.

Pour cela, l'unité de commande 80 comporte un contrôleur de bas-niveau 81, par exemple de type FPGA, qui reçoit le signal de position 83 depuis le codeur de position 84 de l'arbre moteur 2 et effectue des calculs en temps réels à partir du signal de position 83 pour déterminer les valeurs instantanées de la position, la vitesse et l'accélération de l'arbre moteur 2. Le codeur de position 84 est par exemple un dispositif optique qui fournit deux signaux carrés en quadrature selon la technique connue.

Le contrôleur de haut-niveau 82 comporte une mémoire et un processeur et exécute des programmes de commande complexes à partir des informations fournies en temps réels par le contrôleur de bas-niveau 81. Des programmes de commande possibles ont été décrits plus haut en référence aux figures 3 à 6.

Le pupitre de commande 74 est relié au contrôleur de haut-niveau 82 par une liaison TCP/IP 85, filaire ou sans fil, et comporte une interface permettant à l'athlète ou son entraineur de sélectionner des programmes d'exercice préenregistrés ou de régler précisément et de manière personnalisée les paramètres d'un tel programme. Dans l'exemple représenté, l'interface est un écran tactile 86 qui comporte un curseur 87 pour régler la valeur de la charge *F_{ch}* le long d'une échelle prédéterminée, par exemple 0 à 3000 N, et un curseur 88 pour régler la valeur du coefficient k le long d'une échelle prédéterminée, c'est-à-dire la force d'inertie artificielle *Fᵢ.*

En fonction du programme d'exercice exécuté, le contrôleur de haut-niveau 82 traite les informations fournies en temps réels par le contrôleur de bas-niveau 81 et calcule le couple instantané devant être exercé par le groupe moteur 70. Le contrôleur de bas-niveau 81 génère un signal de commande 90 correspondant à ce couple instantané et transmet le signal 90 au variateur de courant 77, par exemple sous la forme d'une tension de commande analogique variant entre 0 et 10V. En variante, une interface numérique CAN peut aussi être utilisée.

Les programmes de commande permettant de simuler différents exercices peuvent être très nombreux. De préférence, quel que soit le détail du programme, c'est toujours l'athlète qui pilote la machine 60 et la machine 60 qui réagit à la sollicitation exercée par l'athlète sur les barres de préhension 69. Pour cela, il est préférable que la machine 60 puisse réagir rapidement aux changements de direction imposés par l'athlète, malgré les frottements qui existent inévitablement dans un tel système mécanique.

Pour cela, selon un mode de réalisation, le contrôleur de haut-niveau 82 met en oeuvre un algorithme de compensation des frottements qui va maintenant être expliqué.

On note mc la masse du chariot 63. On note Fc = mc.g, la force que doit imposer le moteur 76 à la courroie 64 pour compenser le poids du chariot 63 sans que l'utilisateur ne supporte aucune charge. L'algorithme utilise des paramètres a et b définis par le fait que si le moteur 76 applique Fc + a le chariot 63 est à la limite du mouvement dans la direction positive, vers le haut, et si le moteur 76 applique Fc -b le chariot 63 est à la limite de la mise en mouvement dans le sens négatif, vers le bas. Ces paramètres a et b peuvent être mesuré expérimentalement. L'algorithme régit le passage de la force Fc + a à la force Fc b en cas de changement du sens de la sollicitation exercée par l'utilisateur. L'algorithme applique des lois qui utilisent la vitesse linéaire v du chariot 63 et un coefficient kf, à savoir : $Fch ⁢ 0 = Fc + kf . v$ $Fc - b < Fch ⁢ 0 < Fc + a$

Où Fch0 désigne la force imposée par défaut sur la courroie 64 par le moteur 76, à savoir la valeur qui est appliquée lorsque le curseur 87 est placé sur la graduation 0. En d'autres termes, si le curseur 37 est placé sur la graduation 3000N pour un programme d'exercice prévoyant d'exercer cette charge alternativement dans les deux directions, et que le chariot 63 pèse 60kg, le moteur électrique exercera en fait une force d'environ 3600 N en montée et 2400 N en descente.

Ainsi, plus le coefficient kf est élevé, plus la machine réagit rapidement aux changements de direction imposés par l'utilisateur. Au-delà d'une certaine limite, une réactivité très forte pourrait nécessiter un filtrage fréquentiel de la mesure de vitesse, par exemple de type passe bas du premier ordre.

Selon le programme sélectionné, par exemple lorsqu'une force d'inertie artificielle proportionnelle à l'accélération et/ou une force visqueuse proportionnelle à la vitesse est appliquée par le moteur, ou lorsque le programme prévoit des réactions différentes dans le sens concentrique et dans le sens excentrique, la force à appliquer calculée peut subir une discontinuité au moment de l'inversion du sens, ce qui est nécessairement préjudiciable au confort d'utilisation de la machine.

Selon un mode de réalisation, le contrôleur de haut-niveau 82 met en oeuvre un algorithme permettant d'éviter ces discontinuités. Pour ce faire, le contrôleur 82 détecte un changement de direction par le passage du signal de vitesse dans un comparateur à hystérésis représenté schématiquement sur la figure 11.

Lors du démarrage de la phase concentrique, si la vitesse v > ε, le contrôleur 82 déclenche le passage de F2 à F1. Cette variation se fait à taux de variation constant, par exemple de l'ordre de 200N/s.

De même, lors du passage de la phase concentrique à la phase excentrique, lorsque la vitesse devient négative et passe sous un seuil v < -ε, le contrôleur 82 déclenche le passage de F1 à F2. La valeur de seuil ε est choisie de manière à assurer une stabilité suffisante, à savoir que le moteur ne passe pas de F1 à F2 intempestivement lorsque l'athlète décide de faire une phase d'arrêt dans son mouvement.

Sur la figure 11, il faut relever que les courbes de variation de la force en fonction de la vitesse entre les valeurs F1 et F2 ne sont pas imposées par le système et dépendent en fait du comportement de l'utilisateur, à savoir comment il fait varier la vitesse en fonction du temps, puisque le système impose un taux variation de force en fonction du temps.

En complément, le programme de commande peut interdire au moteur de réaliser plus de deux changements consécutifs si la différence de position de la partie mobile entre les deux changements n'excède pas une certaine limite, par exemple de 10cm.

Dans d'autres modes de réalisation, le programme d'exercice peut aussi comporter une contribution de force élastique Fₑ définie en fonction d'un coefficient de proportionnalité *k*₃ et en fonction de la position z du chariot 63 : ${F}_{e} = {k}_{3} \times \left(z-z⁢0\right)$

Où *z*0 est une hauteur de référence paramétrable et la position z est déterminée par le contrôleur de bas-niveau 81.

On comprend donc que de nombreux programmes d'exercices peuvent être conçus en combinant au choix des contributions additives choisies dans le groupe comportant une contribution d'inertie artificielle proportionnelle à l'accélération mesurée, une contribution de frottement visqueux proportionnelle à la vitesse mesurée, une contribution élastique proportionnelle à la position mesurée, et une contribution de charge prédéterminée. Selon un mode de réalisation, l'interface homme-machine permet à l'utilisateur de régler indépendamment les paramètres de chacune de ces contributions, notamment les coefficients *k*, *k*₂ et *k*₃.

Bien que les modes de réalisation décrits ci-dessus comportent des moteurs rotatifs, les procédés de commande décrits ci-dessus peuvent être employés avec tout autre type d'actionneur électrique. Notamment, un moteur linéaire peut être utilisé pour générer un effort sur l'élément de manipulation.

Par ailleurs, le calcul du signal de commande peut être réalisé sous différentes formes, de manière unitaire ou distribuée, au moyen de composants matériels et/ou logiciels. Des composants matériels utilisables sont les circuits intégrés spécifiques ASIC, les réseaux logiques programmables FPGA ou les microprocesseurs. Des composants logiciels peuvent être écrits dans différents langages de programmation, par exemple C, C++, Java ou VHDL. Cette liste n'est pas exhaustive.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes. Plusieurs moyens ou modules peuvent être représentés par un même élément matériel.

Dans les revendications, tout signe de référence entre parenthèses ne saurait être interprété comme une limitation de la revendication.

## Revendications

1. Dispositif d'exercice comportant
un élément de sollicitation (6, 69) destiné à être déplacé par la force d'un utilisateur,
un actionneur électrique (1, 76) comportant une partie mobile (2), l'élément de sollicitation (6, 69) étant lié à la partie mobile et l'élément de sollicitation étant apte à déplacer la partie mobile,
un calculateur (12, 80) apte à calculer une force à exerceer par l'actionneur électrique et à générer un signal de commande de l'actionneur électrique en fonction de la force à exercer calculée, de manière que la force exercée par l'actionneur électrique (1) en réponse au signal de commande correspondre à la force à exercer calculée et
un capteur d'accélération couple à la partie mobile (2) pour mesurer l'accélération de la partie mobile et pour transmettre l'accélération mesurée au calculateur (12, 80), l'actionneur électrique. étant apte à exercer une force sur l'élément de sollicitation (6, 69) par l'intermédiaire de la partie mobile en réponse au signal de commande,
dans lequel le calculateur (12, 80) est apte à calculer la force à exercer en fonction de l'accélération mesurée par le capteur d'accélération,
**caractérisé en ce que** le dispositif comporte en outre :
- une mémoire du calculateur dans laquelle est stockée un coefficient de proportionnalité entre l'accélération mesurée et une contribution additive d'inertie artificielle, et
- une interface homme-machine (86) permettant à un utilisateur de régler le coefficient de proportionnalité,
le calculateur étant apte à calculer la contribution additive d'inertie artificielle en fonction de l'accélération mesurée et du coefficient de proportionnalité, la force à exercer calculée par le calculateur en fonction de l'accélération mesurés comportant la contribution additive d'inertie artificielle proportionnelle à l'accélération mesurée obtenue par le calculateur comme le résultat d'une multiplication de l'accélération mesurée par le coefficient de proportionnalité stocké dans la mémoire, de manière que la force exercée par l'actionneur électrique (1, 76) en réponde au signal de commande comporte la contribution additive d'inertie artificielle proportionnelle à l'accélération mesurée par le capteur d'accélération et au coefficient de proportionnalité stocké dans la mémoire.

2. Dispositif d'exercice selon la revendication 1, **caractérisé en ce que** le calculateur (12, 80) est apte à faire varier le coefficient de proportionnalité en fonction d'au moins un paramètre choisi parmi la position, la vitesse et l'accélération de la partie mobile.

3. Dispositif d'exercice selon la revendication 1 ou 2, **caractérisé en ce que** le calculateur (12, 80) est apte à calculer la force à exercer de manière que la force à exercer par l'actionneur électrique (1, 76) comporte une contribution additive de charge additionnelle présentant un sens prédéterminé.

4. Dispositif d'exercice selon la revendication 3, **caractérisé en ce que** le calculateur (12, 80) est apte à calculer la force à exercer de manière que la contribution additive d'inertie artificielle soit orientée dans le même sens que la contribution de sens prédéterminé lorsque l'accélération mesurée est dans le sens opposé de la contribution de sens prédéterminé.

5. Dispositif d'exercice selon la revendication 4, **caractérisé en ce que** le calculateur (12, 80) est apte à calculer la force à exercer de manière à annuler la contribution additive d'inertie artificielle lorsque l'accélération mesurée est dans le même sens que la contribution de sens prédéterminée de l'actionneur électrique (1, 76).

6. Dispositif d'exercice selon l'une des revendications 1 à 5, **caractérisé en ce que** la liaison entre l'élément de sollicitation (6, 69) et la partie mobile comporte un réducteur de vitesse, pour démultiplier la force du moteur.

7. Dispositif d'exercice selon l'une des revendications 1 à 6, **caractérisé en ce qu'**il comporte un capteur de vitesse apte à mesurer la vitesse de la partie mobile (2) et que le calculateur (12, 80) est apte à générer le signal de commande de manière que la force exercée par l'actionneur électrique (1, 76) comporte une contribution additive de frottement visqueux sensiblement proportionnelle à la vitesse mesurée par le capteur de vitesse.

8. Dispositif d'exercice selon l'une des revendications 1 à 7, **caractérisé en ce que** l'actionneur électrique (1, 76) est un moteur linéaire ou un moteur rotatif.

9. Dispositif d'exercice selon l'une des revendications 1 à 8, **caractérisé en ce que** le capteur d'accélération comporte :
un codeur de position (10, 84) couplé à la partie mobile (2) pour mesurer la position de la partie mobile, le codeur de position (10, 84) générant un signal de position,
des éléments de dérivation (13, 14) aptes à dériver le signal de position pour déterminer l'accélération de la partie mobile (2).

10. Dispositif d'exercice selon l'une des revendications 1 à 9, **caractérisé en ce que** le dispositif d'exercice est sélectionné parmi le groupe comprenant les rameurs, les vélos d'intérieur, les barres de levage et les appareils de charge guidée.

11. Dispositif d'exercice selon l'une des revendications 1 à 10, **caractérisé en ce que** le calculateur (12, 80) est apte à calculer la force à exercer de manière que la force à exercer par l'actionneur électrique (1, 76) comporte une contribution additive de charge additionnelle présentant un sens prédéterminé, l'interface homme-machine (86) permettant à un utilisateur de régler la contribution additive de charge additionnelle indépendamment du coefficient de proportionnalité.

12. Dispositif d'exercice selon la revendication 11, **caractérisé en ce que** l'interface homme-machine (86) permet à un utilisateur de régler la contribution additive de charge additionnelle à une valeur nulle.

13. Dispositif d'exercice selon l'une des revendications 1 à 12, **caractérisé en ce que** l'élément de sollicitation (69, 63) est déplaçable dans une direction verticale et que le calculateur (12, 80) est apte à calculer la force à exercer en l'absence de force exercée par l'utilisateur, de manière que la force à exercer par l'actionneur électrique (1, 76) comporte une contribution additive de charge par défaut compensant un poids propre de l'élément de sollicitation (69, 63) sans causer de déplacement spontané de l'élément de sollicitation (69, 63) en l'absence de force exercée par l'utilisateur.

14. Procédé de commande d'un dispositif d'exercice comprenant :
mesurer l'accélération d'une partie mobile (2) d'un actionneur électrique en réponse à la force d'un utilisateur exercée sur un élément de sollicitation (6, 69) lié à la partie mobile,
calculer une Force à exercer par actionneur électrique en fonction de l'accélération mesurée et
générer un signal de commande pour commander l'actionneur électrique (1, 76) avec le signal de commande de manière que la force exercée par l'actionneur électrique (1, 76) en réponse au signal de commande corresponde à la force à exercer calculée,
**caractérisé par** les étapes de :
- Fournir une interface homme machine (86) permettant à un utilisateur de régler un coefficient de proportionnalité entre l'accélération mesurée et une contribution additive d'inertie artificielle,
- Stocker le coefficient de proportionnalité dans une mémoire,
- Multiplier l'accélération mesurée par le coefficient de proportionnalité pour obtenir la contribution additive d'inertie artificielle, et
- Obtenir la force à exercer calculée en fonction de l'accélération mesurée comportant la contribution additive d'inertie artificielle proportionnelle à l'accélération mesurée, de manière que la force exercée par l'actionneur électrique (1, 76) sur l'élément de sollicitation (6, 69) par l'intermédiaire de la partie mobile (2) en réponse au signal de commande comporte une contribution additive d'inertie artificielle proportionnelle à l'accélération mesurée.

## Patentansprüche

1. Übungsgerät umfassend
ein Vorspannelement (6, 69), welches dazu bestimmt ist, durch die Kraft eines Benutzers bewegt zu werden,
ein elektrisches Stellglied (1, 76) umfassend einen beweglichen Teil (2), wobei das Vorspannelement (6, 69) mit dem beweglichen Teil verbunden ist und das Vorspannelement dazu geeignet ist, den beweglichen Teil zu bewegen,
ein Rechner (12, 80) dazu geeignet, die durch das elektrische Stellglied auszuübende Kraft zu berechnen und ein Steuersignal des elektrischen Stellgliedes in Abhängigkeit der berechneten auszuübenden Kraft zu erzeugen, so dass die durch das elektrische Stellglied (1) aufgrund des Steuersignals ausgeübte Kraft der berechneten auszuübenden Kraft entspricht, und
einen Beschleunigungssensor gekoppelt an den beweglichen Teil (2), um die Beschleunigung des beweglichen Teils zu messen und um die gemessen Beschleunigung dem Rechner (12, 80) zu übermitteln,
wobei das elektrische Stellglied dazu geeignet ist, durch den beweglichen Teil in Abhängigkeit zum Steuersignal eine Kraft auf das Vorspannelement (6, 69) auszuüben,
wobei der Rechner (12, 80) dazu geeignet ist, die auszuübende Kraft in Abhängigkeit zu der durch den Beschleunigungssensor gemessenen Beschleunigung zu berechnen,
**dadurch gekennzeichnet, dass** das Gerät unter anderem umfasst:
- ein Speichermedium des Rechners, auf dem ein Proportionalitätskoeffizient zwischen der gemessenen Beschleunigung und einem hinzufügbaren künstlichen Trägheitsbeitrag gespeichert ist, und
- eine Mensch-Maschine-Schnittstelle (86), welche es dem Nutzer ermöglicht, den Proportionalitätskoeffizient einzustellen,
wobei der Rechner dazu geeignet ist, den hinzufügbaren künstlichen Trägheitsbeitrag in Abhängigkeit der gemessenen Beschleunigung und des Proportionalitätskoeffizients zu berechnen, wobei die durch den Rechner berechnete auszuübende Kraft in Abhängigkeit der berechneten Beschleunigung den hinzufügbaren künstlichen Trägheitsbeitrag proportional zu der gemessenen Beschleunigung, die der Rechner übermittelt bekommen hat, als Ergebnis einer Multiplikation der gemessenen Beschleunigung mit dem im Speichermedium gespeicherten Proportionalitätskoeffizienten umfasst, so dass die in Abhängigkeit mit dem Steuersignal durch das elektrische Stellglied (1, 76) ausgeübte Kraft den hinzufügbaren künstlichen Trägheitsbeitrag proportional zur gemessenen Geschwindigkeit durch den Beschleunigungssensor und proportional zum Proportionalitätskoeffizient gespeichert im Speichermedium umfasst.

2. Übungsgerät gemäß Anspruch 1, **dadurch gekennzeichnet, dass** der Rechner (12, 80) dazu geeignet ist, den Proportionalitätskoeffizienten in Abhängigkeit mit zumindest einer Einstellung, ausgewählt aus der Position, der Geschwindigkeit und der Beschleunigungsgeschwindigkeit des beweglichen Teils, zu ändern.

3. Übungsgerät gemäß einem der Ansprüche 1 oder 2, **dadurch gekennzeichnet, dass** der Rechner (12, 80) dazu geeignet ist, die auszuübende Kraft so zu berechnen, dass die durch das elektrische Stellglied (1, 76) auszuübende Kraft einen hinzufügbaren Beitrag einer zusätzlichen, eine vorgegebene Richtung aufweisenden Gewichtsbelastung umfasst.

4. Übungsgerät gemäß Anspruch 3, **dadurch gekennzeichnet, dass** der Rechner (12, 80) dazu geeignet ist, die auszuübende Kraft so zu berechnen, dass der hinzufügbare künstliche Trägheitsbeitrag in die gleiche Richtung wie der Beitrag mit vorgegebener Richtung ausgerichtet ist, wenn die gemessene Beschleunigung in der zum Beitrag mit vorgegebener Richtung entgegengesetzten Richtung ist.

5. Übungsgerät gemäß Anspruch 4, **dadurch gekennzeichnet, dass** der Rechner (12, 80) dazu geeignet ist, die auszuübende Kraft so zu berechnen, dass der hinzufügbare künstliche Trägheitsbeitrag aufgehoben wird, wenn die gemessene Beschleunigung und der Beitrag mit vorgegebener Richtung des elektrischen Stellgliedes (1, 76) die gleiche Richtung aufweisen.

6. Übungsgerät gemäß einem der Ansprüche 1 bis 5, **dadurch gekennzeichnet, dass** die Verbindung zwischen dem Vorspannelement (6,69) und dem beweglichen Teil einen Geschwindigkeitsbegrenzer umfasst, um die Motorkraft zu untersetzen.

7. Übungsgerät gemäß einem der Ansprüche 1 bis 6, **dadurch gekennzeichnet, dass** es einen Geschwindigkeitssensor umfasst, welcher dazu geeignet ist, die Geschwindigkeit des beweglichen Teils (2) zu messen, und wobei der Rechner (12, 80) dazu geeignet ist, das Steuersignal zu erzeugen, so dass die durch das elektrische Stellsignal (1, 76) ausgeübte Kraft einen hinzufügbaren Beitrag einer viskosen Reibung proportional zu der vom Geschwindigkeitssensor gemessenen Geschwindigkeit umfasst.

8. Übungsgerät gemäß einem der Ansprüche 1 bis 7, **dadurch gekennzeichnet, dass** das elektrische Stellglied (1, 76) ein Linearmotor oder ein Rotationsmotor ist.

9. Übungsgerät gemäß einem der Ansprüche 1 bis 8, **dadurch gekennzeichnet, dass** der Beschleunigungssensor umfasst
einen Positionsgeber (10, 84), gekoppelt an den beweglichen Teil (2), um die Position des beweglichen Teils zu messen, wobei der Positionsgeber (10, 84) ein Positionssignal erzeugt,
Ableitungselemente (13,14) dazu geeignet, das Positionssignal zur Bestimmung der Beschleunigung des beweglichen Teils (2) abzuleiten.

10. Übungsgerät gemäß einem der Ansprüche 1 bis 9, **dadurch gekennzeichnet, dass** das Übungsgerät aus der Gruppe umfassend Rudergeräte, Fahrradergometer, Hebelstangen und Kraftstationen ausgewählt ist.

11. Übungsgerät gemäß einem der Ansprüche 1 bis 10, **dadurch gekennzeichnet, dass** der Rechner (12, 80) dazu geeignet ist, die auszuübende Kraft so zu berechnen, dass die durch das elektrische Stellglied (1, 76) auszuübende Kraft einen hinzufügbaren Beitrag einer zusätzlichen, eine vorgegebene Richtung aufweisenden Gewichtsbelastung umfasst, wobei die Mensch-Maschine-Schnittstelle (86) es dem Nutzer ermöglicht, den hinzufügbaren Beitrag einer zusätzlichen, eine vorgegebene Richtung aufweisenden Gewichtsbelastung unabhängig vom Proportionalitätskoeffizienten einzustellen.

12. Übungsgerät gemäß Anspruch 11, **dadurch gekennzeichnet, dass** die Mensch-Maschine-Schnittstelle (86) es dem Nutzer ermöglicht, den hinzufügbaren Beitrag einer zusätzlichen Gewichtsbelastung mit einem Wert von Null einzustellen.

13. Übungsgerät gemäß einem der Ansprüche 1 bis 12, **dadurch gekennzeichnet, dass** das Vorspannelement (69,63) in vertikaler Richtung verschiebbar ist und der Rechner (12, 80) dazu geeignet ist, die auszuübende Kraft in Ermanglung der ausgeübten Kraft des Nutzers zu berechnen, so dass die auszuübende Kraft durch das elektrische Stellglied (1, 76) einen standardmäßig hinzufügbaren Gewichtsbelastungsbeitrag umfasst, der das Eigengewicht des Vorspannelementes (69,63) kompensiert, ohne eine in Ermanglung der ausgeübten Kraft des Nutzers spontane Bewegung des Vorspannelements (69, 63) zu verursachen.

14. Verfahren zum Steuern eines Übungsgerätes umfassend
Messen der Beschleunigung des beweglichen Teils (2) eines elektrischen Stellgliedes in Bezug auf die ausgeübte Kraft des Nutzers auf das mit dem beweglichen Teil verbundene Vorspannelement (6, 69),
Berechnen der durch das elektrische Stellglied auszuübenden Kraft in Abhängigkeit der gemessenen Beschleunigung und
Erzeugen eines Steuersignals zur Steuerung des elektrischen Stellgliedes (1, 76) mit dem Steuersignal, so dass die durch das elektrische Stellglied (1, 76) ausgeübte Kraft in Abhängigkeit zum Steuersignal der berechneten auszuübenden Kraft entspricht, **gekennzeichnet durch** die Schritte
- Bereitstellen einer Mensch-Maschine-Schnittstelle (86), die es dem Nutzer ermöglicht, einen Proportionalitätskoeffizienten zwischen der gemessenen Beschleunigung und dem hinzufügbaren künstlichen Trägheitsbeitrag einzustellen,
- Speichern des Proportionalitätskoeffizienten in einem Speichermedium,
- Multiplizieren der gemessenen Geschwindigkeit mit dem Proportionalitätskoeffizienten, um den hinzufügbaren künstlichen Trägheitsbeitrag zu erhalten, und
- Erhalten der berechneten auszuübenden Kraft in Abhängigkeit der berechneten Geschwindigkeit, welche den hinzufügbaren künstlichen Trägheitsbeitrag proportional zur gemessenen Geschwindigkeit umfasst, so dass die **durch** das elektrische Stellglied (1, 76) über den beweglichen Teil (2) auf das Vorspannelement (6,69) in Abhängigkeit zum Steuersignal ausgeübte Kraft einen hinzufügbaren künstlichen Trägheitsbeitrag proportional zur gemessenen Geschwindigkeit umfasst.

## Claims

1. An exercise device comprising
a load element (6, 69) intended to be displaced by the force of a user,
an electric actuator (1, 76) comprising a moving part (2), the load element (6, 69) being linked to the moving part and the load element being able to displace the moving part,
a computer (12, 80) suitable for computing a force to be exerted by the electric actuator and for generating a control signal for the electric actuator as a function of the computed force to be exerted, in such a way that the force exerted by the electric actuator (1) in response to the control signal corresponds to the computed force to be exerted and
an acceleration sensor coupled to the moving part (2) for measuring the acceleration of the moving part and for transmitting the measured acceleration to the computer (12, 80),
the electric actuator being able to exert a force on the load element (6, 69) via the moving part in response to the control signal,
in which the computer (12, 80) is able to compute the force to be exerted as a function of the acceleration measured by the acceleration sensor,
**characterized in that** the device also comprises:
- a memory of the computer in which is stored a coefficient of proportionality between the measured acceleration and an additive contribution of artificial inertia, and
- a human-machine interface (86) enabling a user to set the coefficient of proportionality,
the computer being able to compute the additive contribution of artificial inertia as a function of the measured acceleration and of the coefficient of proportionality, the force to be exerted computed by the computer as a function of the measured acceleration including the additive contribution of artificial inertia proportional to the measured acceleration obtained by the computer as the result of a multiplication of the measured acceleration by the coefficient of proportionality stored in the memory, in such a way that the force exerted by the electric actuator (1, 76) in response to the control signal includes the additive contribution of artificial inertia proportional to the acceleration measured by the acceleration sensor and to the coefficient of proportionality stored in the memory.

2. The exercise device as claimed in claim 1, **characterized in that** the computer (12, 80) is able to vary the coefficient of proportionality as a function of at least one parameter chosen from the position, the speed and the acceleration of the moving part.

3. The exercise device as claimed in claim 1 or 2, **characterized in that** the computer (12, 80) is able to compute the force to be exerted in such a way that the force to be exerted by the electric actuator (1, 76) includes an additive contribution of additional load exhibiting a predetermined direction.

4. The exercise device as claimed in claim 3, **characterized in that** the computer (12, 80) is able to compute the force to be exerted in such a way that the additive contribution of artificial inertia is oriented in the same direction as the contribution of predetermined direction when the measured acceleration is in the direction opposite the contribution of predetermined direction.

5. The exercise device as claimed in claim 4, **characterized in that** the computer (12, 80) is able to compute the force to be exerted in such a way as to cancel the additive contribution of artificial inertia when the measured acceleration is in the same direction as the contribution of predetermined direction of the electric actuator (1, 76).

6. The exercise device as claimed in one of claims 1 to 5, **characterized in that** the link between the load element (6, 69) and the moving part includes a speed reducer for gearing down the force of the motor.

7. The exercise device as claimed in one of claims 1 to 6, **characterized in that** it comprises a speed sensor suitable for measuring the speed of the moving part (2) and that the computer (12, 80) is able to generate the control signal in such a way that the force exerted by the electric actuator (1, 76) includes an additive contribution of viscous friction substantially proportional to the speed measured by the speed sensor.

8. The exercise device as claimed in one of claims 1 to 7, **characterized in that** the electric actuator (1, 76) is a linear motor or a rotary motor.

9. The exercise device as claimed in one of claims 1 to 8, **characterized in that** the acceleration sensor comprises:
a position coder (10, 84) coupled to the moving part (2) for measuring the position of the moving part, the position coder (10, 84) generating a position signal,
shunt elements (13, 14) suitable for shunting the position signal to determine the acceleration of the moving part (2).

10. The exercise device as claimed in one of claims 1 to 9, **characterized in that** the exercise device is selected from the group comprising rowing machines, exercise bicycles, lifting bars and guided load appliances.

11. The exercise device as claimed in one of claims 1 to 10, **characterized in that** the computer (12, 80) is able to compute the force to be exerted in such a way that the force to be exerted by the electric actuator (1, 76) includes an additive contribution of additional load exhibiting a predetermined direction, the human-machine interface (86) enabling a user to set the additive contribution of additional load independently of the coefficient of proportionality.

12. The exercise device as claimed in claim 11, **characterized in that** the human-machine interface (86) enables a user to set the additive contribution of additional load to a zero value.

13. The exercise device as claimed in one of claims 1 to 12, **characterized in that** the load element (69, 63) can be displaced in a vertical direction and that the computer (12, 80) is able to compute the force to be exerted in the absence of force exerted by the user, in such a way that the force to be exerted by the electric actuator (1, 76) includes a default additive contribution of load compensating a specific weight of the load element (69, 63) without causing any spontaneous displacement of the load element (69, 63) in the absence of a force exerted by the user.

14. A method for controlling an exercise device comprising:
measuring the acceleration of a moving part (2) of an electric actuator in response to the force of a user exerted on a load element (6, 69) linked to the moving part,
computing a force to be exerted by the electric actuator as a function of the measured acceleration and
generating a control signal for controlling the electric actuator (1, 76) with the control signal in such a way that the force exerted by the electric actuator (1, 76) in response to the control signal corresponds to the computed force to be exerted,
**characterized by** the steps of:
- providing a human-machine interface (86) enabling a user to set a coefficient of proportionality between the measured acceleration and an additive contribution of artificial inertia,
- storing the coefficient of proportionality in a memory,
- multiplying the measured acceleration by the coefficient of proportionality to obtain the additive contribution of artificial inertia, and
- obtaining the force to be exerted computed as a function of the measured acceleration including the additive contribution of artificial inertia proportional to the measured acceleration, in such a way that the force exerted by the electric actuator (1, 76) on the load element (6, 69) via the moving part (2) in response to the control signal includes an additive contribution of artificial inertia proportional to the measured acceleration.
